# EUROPÄISCHE PATENTSCHRIFT

(11) **EP 1 256 533 B1**
(45) Veröffentlichungstag und Bekanntmachung des Hinweises auf die Patenterteilung: **06.04.2005**
(21) Anmeldenummer: 02009656.6
(22) Anmeldetag: 29.04.2002
(51) Int. Cl.: B65H 3/08, B65H 3/40, B65H 3/36

(54) **Bogenvorderkantentrenner**
Sheet front edge separator
Séparateur des feuilles par le bord avant

(30) Priorität: 10.05.2001 DE 10122717
(43) Veröffentlichungstag der Anmeldung: 13.11.2002
(73) Patentinhaber: MAN Roland Druckmaschinen AG, 63075 Offenbach (DE)
(72) Erfinder: Bäsel, Uwe, Dr., 63069 Offenbach (DE)
(74) Vertreter: Stahl, Dietmar, Patentassessor Dipl.-Ing.

(56) Entgegenhaltungen:
- CH-A- 120 823
- DE-A- 4 220 399
- DE-C- 842 349
- DE-U- 9 209 663
- US-A- 2 060 800
- PATENT ABSTRACTS OF JAPAN vol. 011, no. 048 (M-561), 13. Februar 1987 (1987-02-13) & JP 61 211242 A (SHINOHARA TEKKOSHO:KK), 19. September 1986 (1986-09-19)
- PATENT ABSTRACTS OF JAPAN vol. 004, no. 139 (M-034), 30. September 1980 (1980-09-30) & JP 55 093744 A (HOTTA TEKKO KK), 16. Juli 1980 (1980-07-16)

## Beschreibung

Die Erfindung bezieht sich auf einen Bogenvorderkantentrenner mit mehreren nebeneinander angeordneten Doppelsaugern zur taktweisen Förderung von Bogen, wobei die Doppelsauger durch ein Kurvenkoppelgetriebe angegeben Bewegungen auf einer geschlossenen Bahn in Förderrichtung der Bogen und zurück ausführen und dabei die Doppelsauger in einem zwei Arbeitstakte aufweisenden Bewegungszyklus um einen Arbeitstakt versetzt nacheinander in den Bereich der Stapelvorderkante eines Bogenstapels zur Erfassung eines Bogens vom Bogenstapel gelangen, mit einer Saugerkoppel des Kurvenkoppelgetriebes, an der ein Doppelsauger fest angeordnet ist, wobei die Saugerkoppel mit einem ersten Kurvengetriebe und einem zweiten Kurvengetriebe gelenkig verbunden ist, so daß der Doppelsauger im wesentlichen vertikal und horizontal bewegbar antreibbar ist.

Aus der US-A-2 060 800 ist ein Bogenvorderkanntentrenner der eingangs genannten Art bekannt, der aber keine Doppelsauger sondern Einfachsauger besitzt.

Ein Bogenvorderkantentrenner der eingangs genannten Art ist aus der DE 42 20 399 A1 bekannt. Da die Kurvengetriebe dieses bekannten Bogenvorderkantentrenners nur eine vertikale und eine horizontale Bewegung erzeugen können, kommt es bei der Anhubbewegung des Doppelsaugers zu einem solchen Kippen des Doppelsaugers, daß dessen untere Saugfläche an ihrem in Förderrichtung gerichteten Ende geringer angehoben wird als das in Förderrichtung hintere Ende. Durch diese Kippbewegung ist die untere Saugfläche entgegen der Erstreckung des von dem Doppelsauger auf den Bogenstapel herunterhängenden hinteren Bogenteils geneigt, so daß sich der Bogen ungewollt leicht vom Doppelsauger lösen kann. Diese Gefahr ist bei steifen Bogen wie Kartons besonders groß, da dann der Bogen mit dem größten Teil des Gewichts seines über dem Bogenstapel entgegen der Förderrichtung sich erstreckenden hinteren Bereichs ein lösendes Moment auf den vorderen vom Doppelsauger erfaßten Bereich ausübt.

Aus der DE 92 09 663 U ist ein Bogenvorderkantentrenner bekannt, bei dem es bei der senkrechten Anhubbewegung des Doppelsaugers zu einer Kippbewegung des Doppelsaugers um eine sich horizontal quer zur Bogenförderrichtung erstreckenden Kippachse des Doppelsaugers kommt.

Aus der DE 842 349 C ist ein Bogenvorderkantentrenner bekannt, bei dem eine Saugerkoppel mittels zwei Kurbelgetrieben entlang einer Kurvenkontur geführt ist, wobei die Kurvenkontur eine Kippbewegung des Doppelsaugers um eine sich horizontal quer zur Bogenförderrichtung erstreckende Kippachse des Doppelsaugers bestimmt.

Aus der CH 120 823 A ist eine Kippvorrichtung für die Saugerstange von pneumatischen Bogenanlegern bekannt, bei der eine Schubstange für die hin- und hergehende Bewegung der Saugerstange und eine das Kippen der Sauger bewirkende weitere Schubstange vorhanden ist. Die Schubstangen sind durch ein Zwischenglied derartig gelenkig und einstellbar miteinander verbunden, daß die Größe des Kippwinkels durch das Verschieben des Angriffspunktes der weiteren Schubstange am Zwischenglied verstellbar ist.

Aufgabe der Erfindung ist es einen Bogenvorderkantentrenner der eingangs genannten Art zu schaffen, der bei einfachem Aufbau ein zumindest weitgehend senkrechtes Anheben des Doppelsaugers bei gleichzeitig definiert stärkerem Anhub des in Förderrichtung vorderen Bereichs seiner unteren Saugfläche gegenüber dem hinteren Bereich ermöglicht.

Diese Aufgabe wird erfindungsgemäß dadurch gelöst, daß der Doppelsauger von dem ersten Kurvengetriebe im wesentlichen horizontal und von dem zweiten Kurvengetriebe im wesentlichen vertikal antreibbar ist, wobei die beiden Kurvengetriebe ein senkrechtes Anheben des Doppelsaugers sicher stellen und daß die Saugerkoppel entlang einer eine Kippbewegung des Doppelsaugers um eine sich horizontal quer zur Bogenförderrichtung erstreckende Kippachse des Doppelsaugers bestimmende Kurvenkontur geführt ist, wobei die Kurvenkontur ein solches Kippen der unteren Saugfläche des Doppelsaugers bewirkt, daß diese an ihrem in Bogenförderrichtung vorderen Bereich stärker angehoben wird als an ihrem hinteren Bereich.

Dabei stellen die beiden Kurvengetriebe das senkrechte Anheben des Doppelsaugers und damit ein einwandfreies Überstreifen der Bogenvorderkante über einen meist auf der Stapelvorderkante aufliegenden Abstreifer sicher.

Durch die Kurvenkontur wird der Vertikal- und Horizontalbewegung der Saugerkoppel eine weitere Bewegung überlagert, die ein solches Kippen der unteren Saugfläche des Doppelsaugers bewirkt, daß diese an ihrem in Förderrichtung vorderen Bereich stärker angehoben wird als an ihrem hinteren Bereich. Somit entspricht die Neigung der unteren Saugfläche des Doppelsaugers der Erstreckung des vom Doppelsauger nach hinten wegragenden Bereichs des Bogens. Ein auf den Bogen einwirkendes Kippmoment, das zum Lösen des Bogens von der Saugfläche des Doppelsaugers führen könnte, ist damit vermieden.

Durch die Wahl des Verlaufs der Kurvenkontur kann auch der Verlauf der Kippbewegung bestimmt werden.

In einfacher Ausbildung kann die Kurvenkontur ein Bestandteil des ersten Kurvengetriebes sein.

Das erste Kurvengetriebe kann eine sich im wesentlichen horizontal erstreckende und horizontal bewegbar antreibbare Horizontalkoppel aufweisen, die mit ihrem einen Ende an der Saugerkoppel angelenkt ist, wobei vorteilhafterweise die Schwenkachse der Anlenkung der Horizontalkoppel an der Saugerkoppel die Kippachse bildet.

Zur Erzeugung der Horizontalbewegung kann das erste Kurvengetriebe eine sich im wesentlichen vertikal erstreckende Schwinge aufweisen, die an ihrem einen Endbereich um eine feste Schwenkachse schwenkbar gelagert ist und die von einer drehbar antreibbaren Kurvenscheibe schwenkbar antreibbar ist, wobei die Horizontalkoppel mit ihrem dem Doppelsauger entgegengesetzten Endbereich in einem Abstand zur ersten Schwenkachse an der Schwinge angelenkt ist.

Ist an der Schwinge eine Rolle frei drehbar gelagert, die mit ihrer radial umlaufenden Mantelfläche an der radial umlaufenden Kontur der Kurvenscheibe in Anlage ist, so wird eine Reduzierung der Reibung erreicht.

Zur Reduzierung der beweglichen Einzelteile kann die Kurvenkontur fest mit der Schwinge verbunden sein, wobei vorzugsweise die Kurvenkontur sich etwa radial von der Schwenkachse weggerichtet erstreckt.

Ist die Kurvenkontur eine Führung, in der der dem Doppelsauger entgegen gesetzte Endbereich der Saugerkoppel frei bewegbar geführt ist, so erfolgt auf einfache Weise eine Bewegungsübertragung von der Kurvenkontur auf die Saugerkoppel.
Zur Erzeugung der Vertikalbewegung weist in einfacher Ausführung das zweite Kurvengetriebe eine sich im wesentlichen vertikal erstreckende Koppel auf, die von einer zweiten drehbar antreibbaren Kurvenscheibe etwa vertikal bewegbar antreibbar ist.

Dabei kann die Koppel mit ihrem einen Ende an der Saugerkoppel angelenkt und an ihrem anderen Ende von der zweiten Kurvenscheibe etwa vertikal bewegbar beaufschlagbar sein.

Zur Reduzierung der Reibung ist vorteilhafterweise an der Koppel eine zweite Rolle frei drehbar gelagert, die mit ihrer radial umlaufenden Mantelfläche an der radial umlaufenden Kontur der zweite Kurvenscheibe in Anlage ist.

Zur etwa vertikal frei bewegbaren Führung der Koppel ist auf einfache Weise eine mit ihrem einen Ende um eine zweite feste Schwenkachse frei schwenkbare Rollenschwinge mit ihrem anderen Ende an der Koppel angelenkt.

Um Abweichungen von der Vertikalführung gering zu halten, ist vorzugsweise die Rollenschwinge nahe der zweiten Kurvenscheibe an der Koppel angelenkt.

Eine andere vertikale Führung kann auch darin bestehen, daß die Koppel mit ihrem einen Ende an der Saugerkoppel angelenkt und an ihrem zweiten Ende von einer doppelarmigen Schwinge etwa vertikal bewegbar beaufschlagbar ist, wobei die doppelarmige Schwinge um eine zweite feste Schwenkachse frei schwenkbar ist, mit dem freien Ende ihres einen Schwingenarms am zweiten Ende der Koppel angelenkt und über eine an dem freien Ende ihres zweiten Schwingenarms frei drehbar gelagerte zweite Rolle an der radial umlaufenden Kontur der Kurvenscheibe des zweiten Kurvengetriebes in Anlage ist.

Eine weitere Möglichkeit der vertikalen Führung besteht darin, daß die Koppel in einer Axialführung etwa in Richtung ihrer Längsachse geführt ist.

Ein besonders bauteilarmer Aufbau und ein besonders geringer Bauraum wird erreicht, wenn die erste und zweite Kurvenscheibe auf einer gemeinsamen drehbar antreibbaren Antriebswelle drehfest angeordnet sind.

Ein Ausführungsbeispiel der Erfindung ist in der Zeichnung dargestellt und wird im folgen näher beschrieben. Es zeigen
- Figur 1: eine schematische Seitenansicht eines Bogenvorderkantentrenners
- Figur 2a-2f: die Bewegungsphasen der Doppelsauger des Bogenvorderkantentrenners nach Figur 1
- Figur 3: eine schematische Seitenansicht eines zweiten Ausführungsbeispiels eines Bogenvorderkantentrenners.

Der dargestellte Bogenvorderkantentrenner besteht aus mindestens zwei im Abstand nebeneinander angeordneten Einheiten, wie eine davon in Figur 1 bzw. Figur 3 dargestellt ist.

Diese Einheiten weisen jeweils einen Doppelsauger 1 und 1' auf, an dem eine sich im wesentlichen horizontal erstreckende Saugerkoppel 6 fest angeordnet ist.

Die Saugerkoppel 6 ist an ihrem dem Doppelsauger 1 entgegengesetzten Ende in einer Führung 15 einer Kurvenkontur frei bewegbar geführt. Die Führung 15 ist fest mit einer sich im wesentlichen vertikal erstreckenden Schwinge 9 verbunden, die mit ihrem einen Endbereich um eine feste Schwenkachse 10 schwenkbar gelagert ist, wobei die Führung 15 sich etwa radial von der Schwenkachse 10 weggerichtet erstreckt.

An dem der Schwenkachse 10 entgegengesetzten Ende ist an der Schwinge 9 eine Rolle 12 frei drehbar gelagert, die mit ihrer radial umlaufenden Mantelfläche 13 an der radial umlaufenden Kontur 14 eine Kurvenscheibe 11 eines ersten Kurvengetriebes in Anlage ist. Zur sicheren Anlage der Rolle 12 an der Kurvenscheibe 11 ist die Schwinge 9 entsprechend von einer Feder 24 beaufschlagt.

Das erste Kurvengetriebe bildet weiterhin eine sich im wesentlichen horizontal erstreckende Horizontalkoppel 7, die mit einem Ende an der Saugerkoppel 6 nahe dem Doppelsauger 1 und mit ihrem anderen Ende im mittleren Bereich der Schwinge 9 angelenkt ist und für den horizontalen Bewegungsantrieb des Doppelsaugers 1 sorgt.

Die Schwenkachse der Anlenkung der Horizontalkoppel 7 an der Saugerkoppel 16 bildet gleichzeitig eine Kippachse 8, um die die Saugerkoppel 6 bei Bewegung ihres dem Doppelsauger 1 entgegengesetzten Endes in der Führung 15 schwenken kann und so eine Kippbewegung des Doppelsaugers 1 bewirkt.

Durch die in einem Arbeitstakt drehbar antreibbaren Antriebswellen 23 der Kurvenscheibe 11 sind die Schwinge 9 und mit ihr die Horizontalkoppel 7, die Saugerkoppel 6 sowie der Doppelsauger 1 im wesentlichen horizontal bewegbar antreibbar.

Bei dem Ausführungsbeispiel der Figur 1 ist etwa im mittleren Bereich der Saugerkoppel 6 eine Koppel 16 angelenkt, die sich im wesentlichen vertikal nach unten erstreckt und an ihrem der Saugerkoppel 6 abgewandten Ende eine frei drehbar gelagerte zweite Rolle 18 trägt. Diese Rolle 18 ist mit ihrer radial umlaufenden Mantelfläche 19 an der radial umlaufenden Kontur 20 einer Kurvenscheibe 17 eines zweiten Kurvengetriebes in Anlage, wobei die zweite Kurvenscheibe 17 neben der ersten Kurvenscheibe 11 ebenfalls auf der Antriebswelle 23 drehfest angeordnet ist und die Koppel 16 und mit ihr die Saugerkoppel 6 sowie den Doppelsauger 1 im wesentlichen vertikal bewegbar antreibt. Zur sicheren Anlage der Rolle 18 an der Kontur 20 der Kurvenscheibe 17 ist die Koppel 16 entsprechend von einer Feder 25 beaufschlagt.

Im Bereich der Drehachse der zweiten Rolle 18 ist das eine Ende einer Rollenschwinge 22 an der Koppel 16 angelenkt, wobei das andere Ende der Rollenschwinge 22 um eine zweite feste Schwenkachse 21 frei schwenkbar gelagert ist.

Bei dem Ausführungsbeispiel der Figur 3 ist ebenfalls die Koppel 16 mit ihrem einen Ende an der Saugerkoppel 6 angelenkt, wobei die Koppel 16 sich im wesentlichen vertikal nach unten erstreckt. An ihrem zweiten Ende ist die Koppel 16 von einer doppelarmigen Schwinge 29 etwa vertikal bewegbar beaufschlagbar, wobei die doppelarmige Schwinge 29 um eine zweite feste Schwenkachse 21 frei schwenkbar ist. Mit dem freien Ende ihres einen Schwingenarms 30 ist die doppelarmige Schwinge 29 am zweiten Ende der Koppel 16 angelenkt und über eine an dem freien Ende des zweiten Schwingenarms 31 frei drehbar gelagerte zweite Rolle 18' an der radial umlaufenden Kontur 20 der Kurvenscheibe 17 des zweiten Kurvengetriebes von einer Feder 25' beaufschlagt in Anlage gehalten.

Die ersten Kurvenscheiben 11 und zweiten Kurvenscheiben 17 der beiden nebeneinander angeordneten Einheiten gleichen Aufbaus, wie in Figur 1 und Figur 3 dargestellt, sind um 180° zueinander versetzt angeordnet. Dies führt dazu, daß innerhalb eines zwei Arbeitstakte beinhaltenden Bewegungszyklus des Bogenvorderkantentrenners der Doppelsauger 1 zuerst mit seiner unteren Saugfläche 26 den obersten Bogen 2 im Bereich der Stapelvorderkante 4 eines Bogenstapels 5 erfaßt und zumindest weitgehend senkrecht anhebt. Durch die in der Führung 15 geführte Saugerkoppel wird dabei der Doppelsauger 1 so gekippt, daß seine untere Saugfläche 26 aus ihrer zur Oberfläche des Bogenstapels 5 parallelen Lage in eine in Förderrichtung 3 vorne höhere Lage als hinten geschwenkt wird. Dabei paßt sich die Saugfläche 26 etwa dem natürlichen Erstreckungsverlauf des mit seinem hinteren Bereich noch auf den Bogenstapel 5 herunter hängenden Bogens 2 an, was dazu führt, daß der Bogen 2 sicherer von dem Doppelsauger gehalten wird und sich nicht ungewollt von der Saugfläche 26 löst.

In dem angehobenen Zustand des Bogens gelangt die obere Saugfläche 27 des Doppelsaugers 1 in eine Ebene, in der sich auch die einen weiteren Bogen 2' tragende untere Saugfläche 26' des Doppelsaugers 1' befindet. Dieser Bogen 2' wird nun von der oberen Saugfläche 27 des Doppelsaugers 1 übernommen.

Der an seiner oberen Saugfläche 27' bereits einen dritten Bogen 2" tragende Doppelsauger 1' bewegt sich nun in Förderrichtung 3 zu einem Bädertisch 28 und übergibt diesen Bogen 2".

Gleichzeitig fährt der Doppelsauger 1 über den vorderen Bereich des Bogenstapels 5 nach oben, so daß der Doppelsauger 1' sich dann unter den von dem Doppelsauger 1 angehobenen Bogen 2 über den Bogenstapel 5 bewegen und einen weiteren Bogen 2"' erfassen kann.

Nun vollführt der Doppelsauger 1' die eingangs für den Doppelsauger 1 beschriebene Anhubbewegung, während der Doppelsauger 1 die eingangs beschriebene Bewegung des Doppelsaugers 1' vollführt.

### Bezugszeichenliste

- 1, 1': Doppelsauger
- 2, 2', 2", 2"': Bogen
- 3: Förderrichtung
- 4: Stapelvorderkante
- 5: Bogenstapel
- 6: Saugerkoppel
- 7: Horizontalkoppel
- 8: Kippachse
- 9: erste Schwinge
- 10: erste Schwenkachse
- 11: erste Kurvenscheibe
- 12: erste Rolle
- 13: Mantelfläche erste Rolle
- 14: Kontur erste Kurvenscheibe
- 15: Führung
- 16: Koppel
- 17: zweite Kurvenscheibe
- 18, 18': zweite Rolle
- 19: Mantelfläche zweite Rolle
- 20: Kontur zweite Kurvenscheibe
- 21: zweite Schwenkachse
- 22: Rollenschwinge
- 23: Antriebswelle
- 24: Feder
- 25, 25': Feder
- 26: untere Saugfläche
- 27: obere Saugfläche
- 28: Bändertisch
- 29: doppelarmige Schwinge
- 30: erster Schwingarm
- 31: zweiter Schwingarm

## Patentansprüche

1. Bogenvorderkantentrenner mit mehreren nebeneinander angeordneten Doppelsaugern zur taktweisen Förderung von Bogen, wobei die Doppelsauger durch ein Kurvenkoppelgetriebe angetrieben Bewegungen auf einer geschlossenen Bahn in Förderrichtung der Bogen und zurück ausführen und dabei die Doppelsauger in einem zwei Arbeitstakte aufweisenden Bewegungszyklus um einen Arbeitstakt versetzt nacheinander in den Bereich der Stapelvorderkante eines Bogenstapels zur Erfassung eines Bogens vom Bogenstapel gelangen, mit einer Saugerkoppel des Kurvenkoppelgetriebes, an der ein Doppelsauger fest angeordnet ist, wobei die Saugerkoppel mit einem ersten Kurvengetriebe und einem zweiten Kurvengetriebe gelenkig verbunden ist, so daß der Doppelsauger im wesentlichen vertikal und horizontal bewegbar antreibbar ist, **dadurch gekennzeichnet, daß** der Doppelsauger (1) von dem ersten Kurvengetriebe im wesentlichen horizontal und von dem zweiten Kurvengetriebe im wesentlichen vertikal antreibbar ist, wobei die beiden Kurvengetriebe ein senkrechtes Anheben des Doppelsaugers (1) sicher stellen und daß die Saugerkoppel (6) entlang einer eine Kippbewegung des Doppelsaugers (1) um eine sich horizontal quer zur Bogenförderrichtung (3) erstreckende Kippachse des Doppelsaugers (1) bestimmende Kurvenkontur geführt ist, wobei die Kurvenkontur ein solches Kippen der unteren Saugfläche (26) des Doppelsaugers (1) bewirkt, daß diese an ihrem in Bogenförderrichtung (3) vorderen Bereich stärker angehoben wird als an ihrem hinteren Bereich.

2. Bogenvorderkantentrenner nach Anspruch 1, **dadurch gekennzeichnet, daß** die Kurvenkontur ein Bestandteil des ersten Kurvengetriebes ist.

3. Bogenvorderkantentrenner nach einem der vorhergehenden Ansprüche,**dadurch gekennzeichnet, daß** das erste Kurvengetriebe eine sich im wesentlichen horizontal erstreckende und horizontal bewegbar abtreibbare Horizontalkoppel (7) aufweist, die mit ihrem einen Ende an der Saugerkoppel (6) angelenkt ist.

4. Bogenvorderkantentrenner nach Anspruch 3, **dadurch gekennzeichnet, daß** die Schwenkachse der Anlenkung der Horizontalkoppel (7) an der Saugerkoppel (16) die Kippachse (8) bildet.

5. Bogenvorderkantentrenner nach einem der Ansprüche 3 oder 4, **dadurch gekennzeichnet, daß** das erste Kurvengetriebe eine sich im wesentlichen vertikal erstreckende Schwinge (9) auf weist, die an ihrem einen Endbereich um eine feste Schwenkachse (10) schwenkbar gelagert ist und die von einer drehbar antreibbaren Kurvenscheibe (11) schwenkbar antreibbar ist, wobei die Horizontalkoppel (7) mit ihrem dem Doppelsauger (1) entgegengesetzten Endbereich in einem Abstand zur ersten Schwenkachse (10) an der Schwinge (9) angelenkt ist.

6. Bogenvorderkantentrenner nach Anspruch 5, **dadurch gekennzeichnet, daß** an der Schwinge (9) eine Rolle (12) frei drehbar gelagert ist, die mit ihrer radial umlaufenden Mantelfläche (13) an der radial umlaufenden Kontur (14) der Kurvenscheibe (11) in Anlage ist.

7. Bogenvorderkantentrenner nach einem der Ansprüche 5 oder 6, **dadurch gekennzeichnet, daß** die Kurvenkontur fest mit der Schwinge (9) verbunden ist.

8. Bogenvorderkantentrenner nach Anspruch 7, **dadurch gekennzeichnet, daß** die Kurvenkontur sich etwa radial von der Schwenkachse (10) weggerichtet erstreckt.

9. Bogenvorderkantentrenner nach einem der vorhergehenden Ansprüche, **dadurch gekennzeichnet, daß** die Kurvenkontur eine Führung (15) ist, in der der dem Doppelsauger (1) entgegengesetzte Endbereich der Saugerkoppel (6) frei bewegbar geführt ist.

10. Bogenvorderkantentrenner nach einem der Ansprüche 5 bis 9, **dadurch gekennzeichnet, daß** das zweite Kurvengetriebe eine sich im wesentlichen vertikal erstreckende Koppel (16) aufweist, die von einer zweiten drehbar antreibbaren Kurvenscheibe (17) etwa vertikal bewegbar antreibbar ist.

11. Bogenvorderkantentrenner nach Anspruch 10, **dadurch gekennzeichnet, daß** die Koppel (16) mit ihrem einen Ende an der Saugerkoppel (6) angelenkt und an ihrem anderen Ende von der zweiten Kurvenscheibe (17) etwa vertikal bewegbar beaufschlagbar ist.

12. Bogenvorderkantentrenner nach Anspruch 11, **dadurch gekennzeichnet, daß** an der Koppel (16) eine zweite Rolle (18) frei drehbar gelagert ist, die mit ihrer radial umlaufenden Mantelfläche (19) an der radial umlaufenden Kontur (20) der zweiten Kurvenscheibe (17) in Anlage ist.

13. Bogenvorderkantentrenner nach einem der Ansprüche 11 und 12, **dadurch gekennzeichnet, daß** eine mit ihrem einen Ende um eine zweite feste Schwenkachse (21) frei schwenkbare Rollenschwinge (22) mit ihrem anderen Ende an der Koppel (16) angelenkt ist.

14. Bogenvorderkantentrenner nach Anspruch 13, **dadurch gekennzeichnet, daß** die Rollenschwinge (22) nahe der zweiten Kurvenscheibe (17) an der Koppel (16) angelenkt ist.

15. Bogenkantentrenner nach Anspruch 10, **dadurch gekennzeichnet, daß** die Koppel (16) mit ihrem einen Ende an der Saugerkoppel (6) angelenkt ist und an ihrem zweiten Ende von einer doppelarmigen Schwinge (29) etwa vertikal bewegbar beaufschlagbar ist, wobei die doppelarmige Schwinge (29) um eine zweite feste Schwenkachse (21) frei schwenkbar ist, mit dem freien Ende ihres einen Schwingenarms (30) am zweiten Ende der Koppel (16) angelenkt und über eine an dem freien Ende ihres zweiten Schwingenarms (31) frei drehbar gelagerte zweite Rolle (18') an der radial umlaufenden Kontur (20) der Kurvenscheibe (17) des zweiten Kurvengetriebes in Anlage ist.

16. Bogenvorderkantentrenner nach einem der Ansprüche 10 bis 12, **dadurch gekennzeichnet, daß** die Koppel in einer Axialführung etwa in Richtung ihrer Längsachse geführt ist.

17. Bogenvorderkantentrenner nach einem der Ansprüche 10 bis 16, **dadurch gekennzeichnet, daß** die erste und zweite Kurvenscheibe (11, 17) auf einer gemeinsamen drehbar antreibbaren Antriebswelle (15) drehfest angeordnet sind.

## Claims

1. Sheet leading edge separator comprising a plurality of double suckers arranged beside one another for the cyclic delivery of sheets, the double suckers executing movements driven by a cam coupler mechanism on a closed path in the delivery direction of the sheets and back and, in the process, the double suckers, in a movement cycle having two operating cycles, coming one after another, offset by one operating cycle, into the region of the stack front edge of a sheet stack in order to grip a sheet of the sheet stack, comprising a suction coupler which belongs to the cam coupler mechanism, on which a double sucker is arranged in a fixed manner, the suction coupler being connected in an articulated manner to a first cam mechanism and a second cam mechanism, so that the double sucker can be driven so as to move substantially vertically and horizontally, **characterized in that** the double sucker (1) can be driven substantially horizontally by the first cam mechanism and substantially vertically by the second cam mechanism, the two cam mechanisms ensuring vertical lifting of the double sucker (1), and **in that** the suction coupler (6) is guided along a cam contour that determines a tilting movement of the double sucker (1) about a tilt axis of the double sucker (1) which extends horizontally transversely with respect to the sheet conveying direction (3), the cam contour effecting tilting of the lower suction surface (26) of the double sucker (1) such that the latter is raised to a greater extent in its front region in the sheet conveying direction (3) than in its rear region.

2. Sheet leading edge separator according to Claim 1, **characterized in that** the cam contour is a constituent part of the first cam mechanism.

3. Sheet leading edge separator according to one of the preceding claims, **characterized in that** the first cam mechanism has a horizontal coupler (7) which extends substantially horizontally and can be driven so as to move horizontally and which is attached by its one end to the suction coupler (6).

4. Sheet leading edge separator according to Claim 3, **characterized in that** the pivot axis of the attachment of the horizontal coupler (7) to the suction coupler (6) forms the tilt axis (8).

5. Sheet leading edge separator according to either of Claims 3 and 4, **characterized in that** the first cam mechanism has a swinging arm (9) which extends substantially vertically, which is mounted in its one end region such that it can pivot about a fixed pivot axis (10) and which can be driven so as to pivot by a cam disc (11) which can be driven in rotation, the horizontal coupler (7) being attached to the swinging arm (9) with its end region opposite the double sucker (1), at a distance from the first pivot axis (10).

6. Sheet leading edge separator according to Claim 5, **characterized in that** a roller (12) is mounted on the swinging arm (9) such that it can rotate freely and is in contact with its radially circumferential outer surface (13) on the radially circumferential contour (14) of the cam disc (11).

7. Sheet leading edge separator according to either of Claims 5 and 6, **characterized in that** the cam contour is firmly connected to the swinging arm (9).

8. Sheet leading edge separator according to Claim 7, **characterized in that** the cam contour extends approximately radially away from the pivot axis (10).

9. Sheet leading edge separator according to one of the preceding claims, **characterized in that** the cam contour is a guide (15), in which the end region of the suction coupler (6) opposite to the double sucker (1) is guided such that it can move freely.

10. Sheet leading edge separator according to one of Claims 5 to 9, **characterized in that** the second cam mechanism has a coupler (16) which extends substantially vertically and can be driven so as to move approximately vertically by a second cam disc (17) which can be driven in rotation.

11. Sheet leading edge separator according to Claim 10, **characterized in that** the coupler (16) is attached by its one end to the suction coupler (6) and, at its other end, can be acted on by the second cam disc (17) so as to move approximately vertically.

12. Sheet leading edge separator according to Claim 11, **characterized in that** a second roller (18) is mounted on the coupler (16) such that it can rotate freely and is in contact with its radially circumferential outer surface (19) on the radially circumferential contour (20) of the second cam disc (17).

13. Sheet leading edge separator according to either of Claims 11 and 12, **characterized in that** a roller swinging arm (22) that can be pivoted freely by its one end around a second fixed pivot axis (21) is attached by its other end to the coupler (16).

14. Sheet leading edge separator according to Claim 13, **characterized in that** the roller swinging arm (22) is attached to the coupler (16) close to the second cam disc (17).

15. Sheet leading edge separator according to Claim 10, **characterized in that** the coupler (16) is attached by its one end to the suction coupler (6) and at its second end can be acted on by a double-arm swinging arm (29) so as to move approximately vertically, it being possible for the double-armed swinging arm (29) to pivot freely about a second fixed pivot axis (21), being attached by the free end of its one swinging arm (30) to the second end of the coupler (16) and, via a second roller (18') that is mounted at the free end of its second swinging arm (31) such that it can rotate freely, being in contact with the radially circumferential contour (20) of the cam disc (17) of the second cam mechanism.

16. Sheet leading edge separator according to one of Claims 10 to 12, **characterized in that** the coupler is guided in an axial guide approximately in the direction of its longitudinal axis.

17. Sheet leading edge separator according to one of Claims 10 to 16, **characterized in that** the first and second cam discs (11, 17) are arranged fixed on a common drive shaft (15) that can be driven in rotation, so as to rotate with it.

## Revendications

1. Séparateur de feuilles par le bord avant, comprenant plusieurs dispositifs à double aspiration disposés les uns à côté des autres pour l'alimentation cadencée de feuilles, les dispositifs à double aspiration effectuant des mouvements entraînés par une commande par bielles et cames sur une bande fermée dans la direction d'avance des feuilles et dans la direction inverse, et les dispositifs à double aspiration parvenant ainsi dans un cycle de déplacement présentant deux cadences de travail de manière décalée d'une cadence de travail l'un après l'autre dans la région du bord avant de la pile d'une pile de feuilles pour saisir une feuille de la pile de feuilles, avec une bielle du dispositif d'aspiration de la commande par bielles et cames, sur laquelle est disposé fixement un dispositif à double aspiration, la bielle du dispositif d'aspiration étant connectée de manière articulée à une première commande par cames et à une deuxième commande par cames, de sorte que le dispositif à double aspiration puisse être entraîné essentiellement verticalement et horizontalement, **caractérisé en ce que** le dispositif à double aspiration (1) peut être entraîné essentiellement horizontalement par la première commande par cames et essentiellement verticalement par la deuxième commande par cames, les deux commandes par cames garantissant un soulèvement vertical du dispositif à double aspiration (1) et **en ce que** la bielle du dispositif d'aspiration (6) est guidée le long d'un contour de came déterminant un mouvement de basculement du dispositif à double aspiration (1) autour d'un axe de basculement du dispositif à double aspiration (1) s'étendant horizontalement transversalement à la direction d'avance des feuilles (3), le contour de came provoquant un basculement de la surface d'aspiration inférieure (26) du dispositif à double aspiration (1) tel que celle-ci soit soulevée plus fortement au niveau de sa région avant dans la direction d'avance des feuilles (3) qu'au niveau de sa région arrière.

2. Séparateur de feuilles par le bord avant selon la revendication 1, **caractérisé en ce que** le contour de came est un constituant de la première commande par cames.

3. Séparateur de feuilles par le bord avant selon l'une quelconque des revendications précédentes, **caractérisé en ce que** la première commande par cames présente une bielle horizontale (7) s'étendant essentiellement horizontalement et pouvant être entraînée en sortie de manière déplaçable horizontalement, qui est articulée à une extrémité à la bielle du dispositif d'aspiration (6).

4. Séparateur de feuilles par le bord avant selon la revendication 3, **caractérisé en ce que** l'axe de pivotement de l'articulation de la bielle horizontale (7) sur la bielle du dispositif d'aspiration (6) forme l'axe de basculement (8).

5. Séparateur de feuilles par le bord avant selon l'une quelconque des revendications 3 ou 4,
**caractérisé en ce que** la première commande par cames présente une bielle oscillante (9) s'étendant essentiellement verticalement, qui est montée à une de ses régions d'extrémité de manière à pouvoir pivoter autour d'un axe de pivotement fixe (10), et qui peut être entraînée de manière à pouvoir pivoter par un disque de came (11) pouvant être entraîné en rotation, la bielle horizontale (7) étant articulée avec sa région d'extrémité opposée au dispositif à double aspiration (1) à la bielle oscillante (9) à une certaine distance du premier axe de pivotement (10).

6. Séparateur de feuilles par le bord avant selon la revendication 5, **caractérisé en ce que** sur la bielle oscillante (9) est monté un galet (12) librement rotatif, qui est en appui avec sa surface d'enveloppe radialement périphérique (13) contre le contour radialement périphérique (14) du disque de came (11).

7. Séparateur de feuilles par le bord avant selon l'une quelconque des revendications 5 ou 6, **caractérisé en ce que** le contour de came est connecté fixement à la bielle oscillante (9).

8. Séparateur de feuilles par le bord avant selon la revendication 7, **caractérisé en ce que** le contour de came s'étend approximativement radialement en s'éloignant de l'axe de pivotement (10).

9. Séparateur de feuilles par le bord avant selon l'une quelconque des revendications précédentes, **caractérisé en ce que** le contour de came est une glissière (15) dans laquelle la région d'extrémité de la bielle du dispositif d'aspiration (6) opposée au dispositif à double aspiration (1) est guidée de manière librement déplaçable.

10. Séparateur de feuilles par le bord avant selon l'une quelconque des revendications 5 à 9, **caractérisé en ce que** la deuxième commande par cames présente une bielle (16) s'étendant essentiellement verticalement, qui peut être entraînée de manière déplaçable approximativement verticalement par un deuxième disque de came (17) pouvant être entraîné en rotation.

11. Séparateur de feuilles par le bord avant selon la revendication 10, **caractérisé en ce que** la bielle (16) est articulée avec l'une de ses extrémités à la bielle du dispositif d'aspiration (6) et peut être sollicitée à son autre extrémité par le deuxième disque de came (17), de manière déplaçable approximativement verticalement.

12. Séparateur de feuilles par le bord avant selon la revendication 11, **caractérisé en ce qu'**un deuxième galet (18) est monté libre en rotation sur la bielle (16) et vient en appui avec sa surface d'enveloppe radialement périphérique (19) contre le contour radialement périphérique (20) du deuxième disque de came (17).

13. Séparateur de feuilles par le bord avant selon l'une quelconque des revendications 11 ou 12, **caractérisé en ce qu'**une bielle oscillante à rouleaux (22) pouvant pivoter librement à l'une de ses extrémités autour d'un deuxième axe de pivotement fixe (21) est articulée à son autre extrémité à la bielle (16).

14. Séparateur de feuilles par le bord avant selon la revendication 13, **caractérisé en ce que** la bielle oscillante à rouleaux (22) est articulée à la bielle (16) près du deuxième disque de came (17).

15. Séparateur de feuilles par le bord avant selon la revendication 10, **caractérisé en ce que** la bielle (16) est articulée à l'une de ses extrémités à la bielle du dispositif d'aspiration (6) et peut être sollicitée à sa deuxième extrémité par une bielle oscillante (29) à deux bras, de manière déplaçable approximativement verticalement, la bielle oscillante (29) à deux bras pouvant pivoter librement autour d'un deuxième axe de pivotement fixe (21), est articulée à l'extrémité libre de l'un de ses bras oscillant (30) à la deuxième extrémité de la bielle (16) et est en appui contre le contour radialement périphérique (20) du disque de came (17) de la deuxième commande par cames par le biais d'un deuxième galet (18') monté libre en rotation sur l'extrémité libre de son deuxième bras oscillant (31).

16. Séparateur de feuilles par le bord avant selon l'une quelconque des revendications 10 à 12, **caractérisé en ce que** la bielle est guidée dans une glissière axiale approximativement dans la direction de son axe longitudinal.

17. Séparateur de feuilles par le bord avant selon l'une quelconque des revendications 10 à 16, **caractérisé en ce que** le premier et le deuxième disque de came (11, 17) sont disposés fixes en rotation sur un arbre d'entraînement commun (15) pouvant être entraîné en rotation.
